# EUROPÄISCHE PATENTSCHRIFT

(11) **EP 1 681 435 B1**
(45) Veröffentlichungstag und Bekanntmachung des Hinweises auf die Patenterteilung: **12.06.2013**
(21) Anmeldenummer: 06100039.4
(22) Anmeldetag: 03.01.2006
(51) Int. Cl.: E06B 9/32, E06B 9/327

(54) **Sonnenschutzanlage mit Notraffvorrichtung**
Sun protection system with emergency gathering device
Système de protection solaire avec dispositif de rassemblement d'urgence

(30) Priorität: 14.01.2005 DE 202005000588 U
(43) Veröffentlichungstag der Anmeldung: 19.07.2006
(73) Patentinhaber: WAREMA Renkhoff SE, 97828 Markheidenfeld (DE)
(72) Erfinder: Kellermann, Hubert, 94469 Deggendorf (DE)
(74) Vertreter: Dantz, Jan Henning

(56) Entgegenhaltungen:
- DE-A1- 3 238 473
- DE-A1- 10 048 296
- DE-C1- 10 216 342
- DE-U1- 20 219 778

## Beschreibung

Die vorliegende Erfindung betrifft eine Sonnenschutzanlage mit Notraffvorrichtung, insbesondere für Türen und Fenster, mit einem Behang, der von einer zusammengezogenen Position in eine ausgefahrene, eine Fläche überdeckende Position bewegbar ist, wobei zur Bewegung eine Antriebseinrichtung mit Zugbändern vorgesehen ist und ergänzend mittels einer Notraffvorrichtung der Behang von einer ausgefahrenen Position zumindest teilweise in die zusammengezogene Position bewegbar ist.

Aus der DE 32 38 473 ist eine Jalousie mit Lamellen bekannt, bei der durch die Lamellen an gegenüberliegenden Seiten je ein Aufzugsband vorgesehen ist, das über eine motorisch angetriebene Welle aufwickelbar ist, damit die Lamellen in eine zusammengezogene Position bewegt werden können. Zusätzlich sind durch die Lamellen an gegenüberliegenden Seiten Aufzugsbänder einer Notraffeinrichtung geführt, die sich bei dem Betrieb des anderen Antriebes falten und zwischen die einzelnen Lamellen zusammenlegen. Im Notfall können die Lamellen jedoch ein Fenster oder eine Tür verdecken und dann kann über eine Betätigung einer Sperreinrichtung eine vorgespannte Walze entriegelt werden, damit die Aufzugsbänder der Notraffeinrichtung die Lamellen zumindest teilweise zusammenziehen können, um die Fläche des Behanges weitgehend freizugeben.

Aus der DE 102 16 342 ist eine Sonnenschutzanlage mit Notraffvorrichtung bekannt, bei der das Einziehen der Aufzugsbänder im Notfall durch eine Hubfeder mit einem Hubelement erfolgt, wobei über eine Untersetzung ein geringerer Federweg zur Erzeugung eines längeren Hubweges eingesetzt wird. Nachteilig bei diesen Notraffvorrichtungen ist, daß die Aufzugsbänder der Notraffvorrichtung zusätzlich zu den schon bestehenden Aufzugsbändern angeordnet werden müssen. Dadurch ist eine zusätzliche Bearbeitung der Lamellen des Raffstores bzw. des Faltrollos erforderlich. Ferner befinden sich die Bänder lose, d.h. ohne jegliche Funktion für den Normalbetrieb in dem Behang und können durchaus zu Störungen der Funktion der Sonnenschutzanlage führen.

Ein weiterer Nachteil besteht darin, daß es sehr aufwendig und kompliziert ist, die Notraffeinrichtung zu spannen, ob erstmals bei der Montage oder später nach einer erfolgten Auslösung der Notraffeinrichtung. Denn für das Spannen muß die Antriebsvorrichtung für das Auf- und Abfahren des Behanges entweder ausgekuppelt oder heruntergefahren werden. Dann muß der Behang von Hand heruntergezogen werden, wobei sich die Feder der Notraffeinrichtung spannt oder der Behang muß gleichzeitig mit dem sich abwärts bewegenden Antrieb nach unten gezogen werden. Die dann gespannte Feder ist zu arretieren, um das Aufzugsband der Notraffeinrichtung nicht zu belasten.

Es ist daher Aufgabe der vorliegenden Erfindung eine Sonnenschutzanlage mit einer Notraffvorrichtung zu schaffen, die einfach aufgebaut ist und eine leichte Montage und Demontage der Notraffvorrichtung ermöglicht.

Diese Aufgabe wird mit einer Sonnenschutzanlage mit den Merkmalen des Anspruches 1 gelöst.

Erfindungsgemäß weist die Notraffvorrichtung mindestens ein vorgespanntes Führungsband auf, das bodenseitig festgelegt ist und bei einer Entriegelung den Behang in Richtung der zusammengezogenen Position bewegt, so daß ein durch den Behang versperrter Fluchtweg an einem Fenster oder einer Tür zumindest so weit festgegeben wird, daß kein Sicherheitsrisiko mehr besteht. Statt der Verwendung von losen Zugbändern, die sich in den Behang zusammenlegen, sind Führungsbänder von Vorteil, da diese in der gespannten Position verbleiben, auch wenn der Behang relativ zu den Führungsbändern bewegt wird. Dadurch können die Führungsbänder auch unabhängig von der Position des Behanges montiert werden, da sie lediglich zu der bodenseitigen Verriegelung gezogen und festgelegt werden müssen.

Gemäß einer bevorzugten Ausgestaltung der Erfindung ist an dem mindestens einen Führungsband benachbart zu dem Behang ein Mitnehmer vorgesehen, der an eine Anschlagfläche des Behanges anlegbar ist. Dadurch kann bei einer Entriegelung des Führungsbandes dieses eingezogen werden, wobei unabhängig von der Position des Behanges der Mitnehmer solange zu dem Behang bewegt wird, bis er die Anschlagfläche erreicht und dort dann den Behang ggf. noch weiter zusammenziehen kann.

Wenn der Behang an dem mindestens einen vorgespannten Führungsband entlang bewegbar ist, übernimmt das Führungsband einerseits die Funktion der Führung des Behanges und andererseits ist sie Bestandteil der Notraffvorrichtung. Insofern kann auf zusätzliche Zugbänder verzichtet werden, die an dem Behang montiert werden müssen. Vorzugsweise ist dabei an den Behang an gegenüberliegenden Seiten ein Führungsband vorgesehen, so daß das Führungsband seitlich angeordnet ist und optisch kaum in Erscheinung tritt. Zudem wird ein mittiger Durchgang bei Bedarf freigegeben.

Für eine einfache Handhabung der Notraffvorrichtung ist das Führungsband oder sind die Führungsbänder über ein oder mehrere bodenseitig angeordnete Hebel entriegelbar. Auch andere Entriegelungsmechaniken können natürlich eingesetzt werden.

Die Notraffvorrichtung kann oberhalb des Behanges mit einer Spanneinrichtung ausgestattet sein, mittels der das Führungsband oder die Führungsbänder einziehbar sind. Die Spanneinrichtung kann dabei durch mindestens einen durch eine Feder vorgespannten Flaschenzug gebildet sein. Bei Einsatz von zwei Führungsbändern kann auch jedem Führungsband ein Flaschenzug zugeordnet sein, der je nach Übersetzungsverhältnis vier-, sechs- oder achtzügig ausgebildet sein kann. Es ist natürlich auch möglich, nur ein durchgehendes Führungsband vorzusehen, das beidseitig an dem Behang festgelegt ist und oberhalb des Behanges durch eine Spanneinrichtung vorgespannt ist, um die Anzahl der Bauteile zu reduzieren. Ferner kann als Spanneinrichtung eine vorgespannte Trommel, eine Wickelrolle oder andere geeignete Mechaniken einsetzt werden.

Die Erfindung wird nachfolgend anhand mehrerer Ausführungsbeispiele beschrieben. Es zeigen:
- Figur 1: eine Draufsicht auf eine erfindungsgemäße Sonnenschutzanlage mit Notraffvorrichtung;
- Figur 2: eine Detailansicht einer Spanneinrichtung der Sonnenschutzanlage der Figur 1,
- Figur 3: eine Detailansicht einer modifizierten Spanneinrichtung;
- Figur 4A und 4B: zwei Ansichten einer weiteren Spanneinrichtung;
- Figur 5A und 5B: eine modifizierte Spanneinrichtung;
- Figur 6: eine Ansicht einer weiteren modifizierten Spanneinrichtung;
- Figur 7: eine weitere Spanneinrichtung in modifizierter Form;
- Figur 8: eine Ansicht des Seitenbereiches der Sonnenschutzanlage und
- Figur 9: eine Detailansicht der Entriegelungsmechanik.

In Figur 1 ist eine Sonnenschutzanlage 1 gezeigt, die einen aus Lamellen 3 bestehenden Behang aufweist, der vor einem Fenster oder einer Tür im Innen- oder Außenbereich montierbar ist. Statt der Lamellen 3 können auch Faltrollos oder andere Behänge eingesetzt werden.

Die Lamellen 3 sind über zwei Zugbänder 2 bewegbar, die hand- oder motorbetätigt eingezogen werden können, um den Behang von einer ausgezogenen Position, in der eine Fläche überdeckt wird, in eine obere eingezogene Position zu bewegen. Die Zugbänder 2 durchgreifen die Lamellen 3 und sind im unteren Bereich an einer unteren Lamelle oder Abschlußschiene 4 befestigt.

Unmittelbar neben den Zugbändern 2 sind Führungsbänder 5 vorgesehen, die gespannt sind und an denen die Lamellen 3 entlang bewegbar sind, wobei im Bereich der Führungsbänder 5 Öffnungen oder Schlitze an den Lamellen 3 ausgespart sind. Ferner können sog. Leitschnüre vorgesehen sein, um die Lamellen im herabgelassenen Zustand verschwenken zu können und auf Abstand zu halten.

Die Führungsbänder 5 sind durch eine in Figur 1 nicht dargestellte Spanneinrichtung 6 vorgespannt und erstrecken sich vertikal von einer bodenseitigen Ausklinkvorrichtung 7 bis zu einer Umlenkrolle 8, die oberhalb des Behanges 3 angeordnet ist. Die Spanneinrichtung 6 ist innerhalb eines Gehäuses 9 oberhalb des Behanges 3 angeordnet.

Werden die Führungsbänder 5 von der Ausklinkvorrichtung 7 freigegeben, können sie an der Abschlußschiene 4 angreifen und den Behang so weit nach oben ziehen, daß ein Fluchtweg freigegeben ist.

In Figur 2 ist ein Ausführungsbeispiel einer Spanneinrichtung 6 im Detail dargestellt. Das Führungsband 5 wird um die Umlenkrolle 8 geführt, die an einem Festlager 13 gehalten ist. Dann wird das Führungsband 5 um einen Flaschenzug umgelenkt, der aus einer ersten Umlenkrolle 10 und zwei weiteren Umlenkrollen 11 und 12 gebildet ist. Die Umlenkrolle 12 ist an dem Festlager 13 gehalten und das Ende des Führungsbandes 5 ist an einer Position 16 festgelegt. Die Rollen 10 und 11 sind gemeinsam über eine Stange 15 gehalten, wobei eine Feder 14 zwischen der Stange 15 und dem Festlager 13 vorgesehen ist. Dadurch kann bei einem Lösen der Ausklinkvorrichtung 7 der Flaschenzug bewegt werden, so daß die Rolle 10 die Position 10' einnimmt und über die mehrfache Umlenkung des Führungsbandes 5 eine geringfügige Bewegung des Flaschenzuges ausreicht, um das Führungsband 5 um ein Vielfaches dieser Wegstrecke hochzuziehen. Auf der gegenüberliegenden Seite ist ein entsprechender Flaschenzug für das rechte Führungsband 5 angeordnet.

Die Feder 14 kann als Schraubenfeder oder Gasdruckfeder ausgebildet sein. Statt dem gezeigten viersträngigen Flaschenzug können auch andere Übersetzungsverhältnisse gewählt werden, beispielsweise durch einen sechs- oder achtsträngigen Flaschenzug.

In Figur 3 ist eine modifizierte Spanneinrichtung 6 gezeigt, die weitestgehend der Spanneinrichtung der Figur 2 entspricht. Die Spanneinrichtung 6 umfaßt einen Flaschenzug mit Umlenkrollen 10, 11, 8 und 12, wobei die Umlenkrollen 10 und 11 gegenüber den Umlenkrollen 8 und 12 bewegbar sind. Hierfür ist eine mittige Feder 17 vorgesehen, die zugbelastet ist und auf gegenüberliegenden Seiten an der Stange 15 angreift, um beim Ausklinken der Führungsbänder die Flaschenzüge zueinander zu bewegen.

In den Figuren 4A und 4B ist eine modifizierte Spanneinrichtung 6 gezeigt, bei der ebenfalls ein vierzügiger Flaschenzug eingesetzt wird, wobei zwei benachbarte Rollen 8 und 18 an dem Festlager 13 gelagert sind, während zwei weitere Rollen 10 und 19 an einem Bügel 20 gelagert sind. Der Bügel 20 kann dann in eine Richtung weg von den Rollen 8 und 18 vorgespannt sein, um bei Bedarf das Zugband 5 einzuziehen.

In den Figuren 5A und 5B ist eine Spanneinrichtung gezeigt, bei der ein durchgängiges Führungsband 5 durch einen Flaschenzug vorgespannt ist. Das Führungsband 5 ist an gegenüberliegenden Enden jeweils an eine Ausklinkvorrichtung 7 festgelegt und dann oberhalb des Behanges an einem Flaschenzug geführt, der aus acht Rollen gebildet ist, wobei vier Rollen 8 an einem Festlager 13 gelagert sind, während vier Rollen 21 an einem Bügel 22 gelagert sind. Das Führungsband 5 ist dann entsprechend um die Rollen 8 und die Rollen 21 geführt, so daß bei einem Bewegen des Bügels 22 weg von dem Festlager 13 das Zugband 5 eingezogen wird.

In Figur 6 ist eine Spanneinrichtung dargestellt, bei der das Führungsband 5 jeweils um eine Trommel 23 aufwickelbar ist, die über einen mittige Torsions- oder Spiralfeder 24 vorgespannt sind. Bei Ausklinken der Ausklinkvorrichtung 7 können die Zugbänder 5 über die jeweilige Trommel 23 aufgewickelt werden.

Wie in Figur 7 gezeigt ist, kann statt einer mittigen Torsions- oder Spiralfeder 24 auch jede Trommel 23 an einem Festlager 13 über geeignete Mittel vorgespannt sein, um bei Bedarf das Zugband 5 aufwickeln zu können.

In Figur 8 ist die Sonnenschutzanlage in seinem seitlichen Bereich dargestellt, wobei in einem Gehäuse 9 eine Antriebseinrichtung für den gewöhnlichen Betrieb als auch die Spanneinrichtung 6 für die Notraffvorrichtung angeordnet ist. Der aus Lamellen 3 gebildete Behang ist bodenseitig durch eine Abschlußschiene 4 abgedeckt, die eine erhöhte Festigkeit besitzen kann. An der Abschlußschiene 4 ist das Führungsband 5 durchgeführt, wobei die Abschlußschiene 4 im Bereich des Führungsbandes 5 eine Anschlagfläche 30 ausbildet. Das Führungsband 5 weist einen Stopper 28 auf, der einen etwas größeren Durchmesser besitzt und als Mitnehmer wirkt, wenn über einen Entriegelungsmechanismus das Seilende 27 des Führungsbandes 5 zusammen mit dem Stopper 28 freigegeben wird und diese unabhängig von der Position der Abschlußschiene 4 eingezogen wird und bei Bedarf den Behang 3 nach oben zieht.

Die Ausklinkvorrichtung umfaßt eine Konsole 29, an der eine Ausklinkmechanik vorgesehen ist, die einen Handhebel 25 umfaßt, der über Zugmittel 26 zur Rauminnenseite geführt ist.

Wie in Figur 9 dargestellt ist, befindet sich der Handhebel 25 benachbart zu der Konsole 29 und weist eine verplombte Sicherung 32 auf.

Die Führungsbänder 5 sind während der gesamten Benutzungsdauer der Sonnenschutzanlage gespannt, wobei ein etwaiges Längen der Zugbänder 5 durch die Spanneinrichtung 6 ausgeglichen werden kann. Die Notraffvorrichtung läßt sich einfach montieren, indem die Zugbänder 5 nach unten in die Ausklinkvorrichtung 7 bewegt werden und dort eine Verriegelung stattfindet. Die Montage der Zugbänder 5 kann dabei unabhängig von der Position des Behanges 3 erfolgen.

In dem dargestellten Ausführungsbeispiel sind jeweils zwei Zugbänder 5 vorgesehen. Es ist natürlich auch möglich, nur ein mittiges Zugband an dem Behang 3 vorzusehen. Ferner ist es möglich, bei einer größeren Länge des Behanges auch drei oder mehr Zugbänder 5 vorzusehen, die über eine gemeinsame Verriegelungsmechanik aneinander gekoppelt sind, so daß bei Lösen eines Hebels sämtliche Zugbänder 5 freigegeben werden.

Ferner können auch andere Spanneinrichtungen 6 zum Bewegen der Zugbänder eingesetzt werden.

## Patentansprüche

1. Sonnenschutzanlage mit Notraffvorrichtung, insbesondere für Türen und Fenster, mit einem Behang (3), der von einer zusammengezogenen Position in eine ausgefahrene, eine Fläche überdeckende Position bewegbar ist, wobei zur Bewegung eine Antriebseinrichtung mit Zugbängern (2) vorgesehen ist, und ergänzend mittels einer Notraffvorrichtung (5, 6) der Behang (3) von einer ausgefahrenen Position zumindest teilweise in die zusammengezogene Position bewegbar ist, **dadurch gekennzeichnet, daß** die Notraffvorrichtung (5, 6) mindestens ein vorgespanntes Führungsband (5) aufweist, das bodenseitig festgelegt ist und bei einer Entriegelung den Behang (3) in Richtung der zusammengezogenen Position bewegt.

2. Sonnenschutzanlage nach Anspruch 1, **dadurch gekennzeichnet, daß** an dem mindestens einen Führungsband (5) benachbart zu dem Behang (3) ein Mitnehmer (28) vorgesehen ist, der an eine Anschlagfläche (30) des Behanges (3) anlegbar ist.

3. Sonnenschutzanlage nach Anspruch 1 oder 2, **dadurch gekennzeichnet, daß** der Behang (3) an dem mindestens einen vorgespannten Führungsband (5) entlang bewegbar ist

4. Sonnenschutzanlage nach einem der Ansprüche 1 bis 3, **dadurch gekennzeichnet, daß** an dem Behang (3) an gegenüberliegenden Seiten jeweils ein Führungsband (5) vorgesehen ist.

5. Sonnenschutzanlage nach einem der Ansprüche 1 bis 4, **dadurch gekennzeichnet, daß** das Führungsband (5) oder die Führungsbänder (5) über ein oder mehrere bodenseitig angeordnete Hebel (31) entriegelbar sind.

6. Sonnenschutzanlage nach einem der Ansprüche 1 bis 5, **dadurch gekennzeichnet, daß** die Notraffvorrichtung oberhalb des Behanges (3) eine Spanneinrichtung (6) aufweist, mittels der das Führungsband (5) oder die Führungsbänder (5) einziehbar sind.

7. Sonnenschutzanlage nach Anspruch 6, **dadurch gekennzeichnet, daß** die Spanneinrichtung (6) mindestens einen durch eine Feder (14, 17) vorgespannten Flaschenzug (8, 10, 11, 12) umfaßt.

8. Sonnenschutzanlage nach Anspruch 6 oder 7, **dadurch gekennzeichnet, daß** zwei Führungsbänder (5) vorgesehen sind, die über jeweils einen vorgespannten Flaschenzug (8, 10, 11, 12) bewegbar sind.

9. Sonnenschutzanlage nach Anspruch 6, **dadurch gekennzeichnet, daß** über eine Spanneinrichtung (6) ein durchgängiges Führungsband (5), das auf gegenüberliegenden Seiten des Behanges (3) festgelegt ist, vorgespannt ist.

10. Sonnenschutzanlage nach Anspruch 6, **dadurch gekennzeichnet, daß** die Spanneinrichtung (6) für ein Führungsband (5) eine vorgespannte Trommel (23) zum Aufwickeln aufweist.

11. Sonnenschutzanlage nach einem der Ansprüche 1 bis 10, **dadurch gekennzeichnet, daß** der Behang aus Lamellen (3) gebildet ist und bodenseitig eine Abschlußschiene (4) vorgesehen ist.

12. Sonnenschutzanlage nach einem der Ansprüche 1 bis 11, **dadurch gekennzeichnet, daß** die Spanneinrichtung (6) innerhalb eines Gehäuses (9) der Sonnenschutzanlage aufgenommen ist.

13. Sonnenschutzanlage nach einem der Ansprüche 1 bis 12, **dadurch gekennzeichnet, daß** das mindestens eine Führungsband (5) durch Öffnungen oder Schlitze des Behanges (3) gerührt ist.

## Claims

1. Sun protection system with an emergency gathering device, in particular for doors and windows, with a hanging covering (3) which is movable from a retracted position into an extended position covering a surface, wherein a driving device with tension bands (2) is provided for the movement, and the hanging covering (3), supplemented by means of an emergency gathering device (5, 6), is at least partially movable from an extended position into the retracted position, **characterized in that** the emergency gathering device (5, 6) has at least one pretensioned guide band (5) which is fixed at the bottom end and, upon being released, moves the hanging covering (3) in the direction of the retracted position.

2. Sun protection system according to Claim 1, **characterized in that** a driver (28) which can be placed onto a stop surface (30) of the hanging covering (3) is provided on the at least one guide band (5) adjacent to the hanging covering (3).

3. Sun protection system according to Claim 1 or 2, **characterized in that** the hanging covering (3) is movable along the at least one pretensioned guide band (5).

4. Sun protection system according to one of Claims 1 to 3, **characterized in that** a guide band (5) is provided in each case on opposite sides of the hanging covering (3).

5. Sun protection system according to one of Claims 1 to 4, **characterized in that** the guide band (5) or the guide bands (5) can be unlocked via one or more levers (31) arranged at the bottom end.

6. Sun protection system according to one of Claims 1 to 5, **characterized in that**, above the hanging covering (3), the emergency gathering device has a tensioning device (6) by means of which the guide band (5) or the guide bands (5) can be retracted.

7. Sun protection system according to Claim 6, **characterized in that** the tensioning device (6) comprises at least one block and tackle (8, 10, 11, 12) pretensioned by a spring (14, 17).

8. Sun protection system according to Claim 6 or 7, **characterized in that** two guide bands (5) which are movable via one pretensioned block and tackle (8, 10, 11, 12) each are provided.

9. Sun protection system according to Claim 6, **characterized in that** a continuous guide band (5) which is fixed on opposite sides of the hanging covering (3) is pretensioned via a tensioning device (6).

10. Sun protection system according to Claim 6, **characterized in that** the tensioning device (6) for a guide band (5) has a pretensioned drum (23) for the winding up.

11. Sun protection system according to one of Claims 1 to 10, **characterized in that** the hanging covering is formed from slats (3) and an end rail (4) is provided at the bottom end.

12. Sun protection system according to one of Claims 1 to 11, **characterized in that** the tensioning device (6) is accommodated within a housing (9) of the sun protection system.

13. Sun protection system according to one of Claims 1 to 12, **characterized in that** the at least one guide band (5) is guided through openings or slots in the hanging covering (3).

## Revendications

1. Installation de protection contre le soleil comprenant un dispositif de rassemblement d'urgence, en particulier destinée à des portes et à des fenêtres, comprenant un rideau (3), qui peut être déplacé d'une position repliée dans une position déployée recouvrant une surface, dans laquelle est prévu, aux fins du déplacement, un système d'entraînement doté de bandes de traction (2) et le rideau (3) peut être en complément déplacé au moyen d'un dispositif de rassemblement d'urgence (5, 6) d'une position déployée au moins en partie dans une position repliée, **caractérisée en ce que** le dispositif de rassemblement d'urgence (5, 6) présente au moins une bande de guidage (5) précontrainte, qui est fixée côté sol et qui déplace dans le cas d'un déverrouillage le rideau (3) dans la direction de la position repliée.

2. Installation de protection contre le soleil selon la revendication 1, **caractérisée en ce qu'**est prévu au niveau de la au moins une bande de guidage (5), à proximité du rideau (3), un entraîneur (28) qui peut être installé au niveau d'une surface de butée (30) du rideau (3).

3. Installation de protection contre le soleil selon la revendication 1 ou 2, **caractérisée en ce que** le rideau (3) peut être déplacé le long de la au moins une bande de guidage (5) précontrainte.

4. Installation de protection contre le soleil selon l'une quelconque des revendications 1 à 3, **caractérisée en ce que** respectivement une bande de guidage (5) est prévue au niveau du rideau (3) sur des côtés se faisant face.

5. Installation de protection contre le soleil selon l'une quelconque des revendications 1 à 4, **caractérisée en ce que** la bande de guidage (5) ou les bandes de guidage (5) peuvent être déverrouillées par l'intermédiaire d'un ou de plusieurs leviers (31) disposés côté sol.

6. Installation de protection contre le soleil selon l'une quelconque des revendications 1 à 5, **caractérisée en ce que** le dispositif de rassemblement d'urgence présente un système tendeur (6) au-dessus du rideau (3), lequel permet de rentrer la bande de guidage (5) ou les bandes de guidage (5).

7. Installation de protection contre le soleil selon la revendication 6, **caractérisée en ce que** le système tendeur (6) comprend au moins une moufle (8, 10, 11, 12) précontrainte par un ressort (14, 17).

8. Installation de protection contre le soleil selon la revendication 6 ou 7, **caractérisée en ce que** sont prévues deux bandes de guidage (5), lesquelles peuvent être déplacées par l'intermédiaire respectivement d'une moufle (8, 10, 11, 12) précontrainte.

9. Installation de protection contre le soleil selon la revendication 6, **caractérisée en ce qu'**une bande de guidage (5) continue, fixée sur des côtés se faisant face du rideau (3) est précontrainte par l'intermédiaire d'un système tendeur (6).

10. Installation de protection contre le soleil selon la revendication 6, **caractérisée en ce que** le système tendeur (6) présente pour une bande de guidage (5) un cylindre (23) précontraint servant à l'enroulement.

11. Installation de protection contre le soleil selon l'une quelconque des revendications 1 à 10, **caractérisée en ce que** le rideau est constitué de lamelles (3), et **en ce qu'**est prévu côté sol un rail d'extrémité (4).

12. Installation de protection contre le soleil selon l'une quelconque des revendications 1 à 11, **caractérisée en ce que** le système tendeur (6) est logé à l'intérieur d'un boîtier (9) de l'installation de protection contre le soleil.

13. Installation de protection contre le soleil selon l'une quelconque des revendications 1 à 12, **caractérisée en ce que** la au moins une bande de guidage (5) est guidée à travers des ouvertures ou des fentes du rideau (3).
